# EUROPÄISCHE PATENTSCHRIFT

(11) **EP 3 914 857 B1**
(45) Veröffentlichungstag und Bekanntmachung des Hinweises auf die Patenterteilung: **07.02.2024**
(21) Anmeldenummer: 19817310.6
(22) Anmeldetag: 12.12.2019
(51) Int. Cl.: F21S 41/365, F21S 41/32, F21S 41/675, F21S 41/16

(54) **BELEUCHTUNGSVORRICHTUNG FÜR EINEN KRAFTFAHRZEUGSCHEINWERFER**
LIGHTING DEVICE FOR A MOTOR VEHICLE HEADLIGHT
DISPOSITIF D'ÉCLAIRAGE POUR UN PHARE DE VÉHICULE AUTOMOBILE

(30) Priorität: 23.01.2019 EP 19153239
(43) Veröffentlichungstag der Anmeldung: 01.12.2021
(73) Patentinhaber: ZKW Group GmbH, 3250 Wieselburg (AT)
(72) Erfinder: MITTERLEHNER, Stefan, 3240 Mank (AT); MITTERLEHNER, Thomas, 3240 Mank (AT)
(74) Vertreter: Patentanwaltskanzlei Matschnig & Forsthuber OG
(86) Internationale Anmeldenummer: PCT/EP2019/084809
(87) Internationale Veröffentlichungsnummer: WO 2020/151873

(56) Entgegenhaltungen:
- US-A1- 2010 302 514
- US-A1- 2012 008 098
- US-A1- 2015 270 682
- US-A1- 2015 377 430
- US-B1- 9 829 716

## Beschreibung

Die Erfindung betrifft eine Beleuchtungsvorrichtung für einen Kraftfahrzeugscheinwerfer, welche Beleuchtungsvorrichtung Folgendes umfasst:
- zumindest eine erste Lichtquelle zur Ausstrahlung von Lichtstrahlen in eine erste Abstrahlrichtung,
- eine erste Umlenkeinrichtung mit einer Umlenkfläche, welche dazu eingerichtet ist, zumindest einen Teil der Lichtstrahlen der zumindest einen ersten Lichtquelle in eine zweite Abstrahlrichtung umzulenken, und
- eine zweite Umlenkeinrichtung mit einer Vielzahl von unabhängig voneinander ansteuerbaren und bewegbaren Umlenkelementen zum Umlenken zumindest eines Teils der Lichtstrahlen der von der ersten Umlenkeinrichtung umgelenkten Lichtstrahlen in eine dritte Abstrahlrichtung und zur Erzeugung einer Lichtverteilung vor die Beleuchtungsvorrichtung, wobei
   die erste Umlenkeinrichtung zumindest eine zweite Lichtquelle umfasst, welche zumindest eine zweite Lichtquelle eine Hauptabstrahlrichtung aufweist, in welche Lichtstrahlen der zweiten Lichtquelle emittierbar sind, wobei die zumindest eine zweite Lichtquelle derart an der Umlenkfläche der ersten Umlenkeinrichtung angeordnet ist, dass die Hauptabstrahlrichtung parallel zur zweiten Abstrahlrichtung ist, wobei
   die zumindest eine zweite Lichtquelle im geometrischen Zentrum der Umlenkfläche der ersten Umlenkeinrichtung angeordnet ist, wobei die Umlenkfläche vorzugsweise eine Ausnehmung für die zumindest eine zweite Lichtquelle aufweist, wobei
   die erste Umlenkeinrichtung eine Halterung aufweist, an welcher die Umlenkfläche angeordnet ist.

Ferner betrifft die Erfindung einen Kraftfahrzeugscheinwerfer, umfassend zumindest eine erfindungsgemäße Beleuchtungsvorrichtung.

Die US 2015/270682 A1, die US 2012/008098 A1, die US 2015/377430 A1 und die US 2010/302514 A1 zeigen Beleuchtungsvorrichtungen aus dem Stand der Technik.

Bei der Entwicklung der gegenwärtigen Scheinwerfersysteme steht immer mehr der Wunsch im Vordergrund, ein möglichst hochaufgelöstes Lichtbild auf die Fahrbahn projizieren zu können, welches schnell geändert und den jeweiligen Verkehrs-, Straßen- und Lichtbedingungen angepasst werden kann.

Der Begriff "Fahrbahn" wird hier zur vereinfachten Darstellung verwendet, denn selbstverständlich hängt es von den örtlichen Gegebenheiten ab, ob sich ein Lichtbild tatsächlich auf der Fahrbahn befindet oder sich darüber hinaus erstreckt, beispielsweise auf den Fahrbahnrand.

Prinzipiell wird das Lichtbild anhand einer Projektion auf eine vertikale Fläche entsprechend der einschlägigen Normen, die sich auf die KFZ-Beleuchtungstechnik beziehen, beschrieben, wobei eine variabel ansteuerbare Reflektorfläche aus einer Mehrzahl von Mikrospiegeln gebildet ist und von einem ersten Leuchtmittel emittierende Lichtstrahlen in eine Abstrahlrichtung des Scheinwerfers reflektiert.

Dabei sind beliebige Lichtfunktionen mit unterschiedlichen Lichtverteilungen realisierbar, wie beispielsweise eine Abblendlicht-Lichtverteilung, eine Abbiegelicht-Lichtverteilung, eine Stadtlicht-Lichtverteilung, eine Autobahnlicht-Lichtverteilung, eine Kurvenlicht-Lichtverteilung, eine Fernlicht-Lichtverteilung oder die Abbildung von blendfreiem Fernlicht. Weiters können auch Symbolprojektionen erfolgen, wie zum Beispiel Gefahrensymbole, Navigationspfeile, Herstellerlogos oder Ähnliches.

Für die Mikrospiegelanordnung kommt vorzugsweise die sogenannte "Digital Light Processing"-Projektionstechnik - kurz DLP genannt - zum Einsatz, bei der Bilder dadurch erzeugt werden, dass ein digitales Bild auf einen Lichtstrahl aufmoduliert wird. Dabei wird durch eine rechteckige Anordnung von beweglichen Mikrospiegeln, auch als Pixel bezeichnet, der Lichtstrahl in Teilbereiche zerlegt und anschließend pixelweise entweder in den Projektionsweg hinein oder aus dem Projektionsweg hinaus reflektiert bzw. umgelenkt.

Basis für diese Technik bildet vorzugsweise ein optoelektronisches Bauteil, das die rechteckige Anordnung in Form einer Matrix von Mikrospiegeln und deren Ansteuerungstechnik enthält, beispielsweise ein "Digital Micromirror Device" - kurz DMD genannt.

Bei einem DMD-Mikrosystem handelt es sich um einen Flächenlichtmodulator (Spatial Light Modulator, SLM), der aus matrixförmig angeordneten Mikrospiegelaktoren, d.h. verkippbaren bzw. verschwenkbaren spiegelnden Flächen besteht, beispielsweise mit einer Kantenlänge von etwa 7 µm. Die Spiegelflächen sind derart konstruiert, dass sie durch die Einwirkung elektrostatischer Felder beweglich sind.

Jeder Mikrospiegel ist im Winkel einzeln verstellbar und weist in der Regel zwei stabile Endzustände auf, zwischen denen beispielsweise innerhalb einer Sekunde bis zu 5000 Mal gewechselt werden kann.

Die Anzahl der Mikrospiegel entspricht der Auflösung des projizierten Bildes, wobei ein Mikrospiegel ein oder mehrere Pixel darstellen kann. Mittlerweile sind DMD-Chips mit hohen Auflösungen im Megapixel-Bereich erhältlich.

Bei derzeit eingesetzten Kraftfahrzeugscheinwerfern kann die erzeugte Lichtverteilung, beispielsweise für ein blendfreies Fernlicht, derart dynamisch gesteuert werden, dass entgegenkommende Fahrzeuge detektiert werden und die beispielsweise durch eine Matrix aus LED-Lichtquellen erzeugte Lichtverteilung in Richtung des entgegenkommenden Fahrzeuges abgedunkelt wird.

Generell besteht im Bereich hochauflösender Lichtsysteme, insbesondere im Bereich der DMD-Technologie, das Problem, dass aufgrund von Beschränkungen durch die Lichtquelle, die für die Beleuchtung des DMD verwendet werden kann, keine vollfunktionale Lichtfunktion zu erwarten ist. Insbesondere ein vollfunktionales Fernlicht mit einem hohen Maximum (größer als 100 lx) und einer Breite von +/- 20° (gemessen nach einem ECE-Messschirm) kann nicht erzielt werden. Die durch ein DMD bzw. DLP-Modul erzeugbare Fernlichtverteilung ist relativ schmal mit maximal zu erwartenden Breiten von +/-10°.

Aus diesem Grund müssen weitere Zusatzmodule hinzugefügt werden, welche die volle Breite des Fernlichts bzw. der Fernlichtverteilung erzeugen, wobei diese Zusatzmodule typischerweise irgendwo im Scheinwerfer platziert werden müssen und bezüglich des Designs und des weggenommenen Bauraums im Kraftfahrzeugscheinwerfer unerwünscht sind.

Es ist eine Aufgabe der Erfindung eine verbesserte Beleuchtungsvorrichtung bereitzustellen. Diese Aufgabe wird dadurch gelöst, dass die Halterung eine Öffnung aufweist, in welcher die zumindest eine zweite Lichtquelle angeordnet ist, wobei
die Halterung als Kühlkörper ausgebildet ist und eingerichtet ist, die an der zumindest einen zweiten Lichtquelle entstehenden Wärme abzuführen.

Die zumindest eine erste Lichtquelle ist beispielsweise dazu eingerichtet, eine Grundbeleuchtung bzw. Vorfeldbeleuchtung vor der Beleuchtungsvorrichtung zu realisieren, wobei die zumindest eine zweite Lichtquelle vorgesehen ist, einen zusätzlichen Lichtspot, beispielsweise für eine Fernlichtverteilung vor der Beleuchtungsvorrichtung, zu erzeugen bzw. auf die erste Umlenkeinrichtung abzubilden.

Die Hauptabstrahlrichtung der zumindest einen zweiten Lichtquelle sollte möglichst bzw. nahezu parallel bzw. komplett parallel zur zweiten Abstrahlrichtung sein, da die zweite Umlenkeinrichtung - falls diese als DMD ausgebildet ist - mit sehr kleinen Lichteintrittswinkelbereichen spezifiziert ist, d.h. treffen Lichtstrahlen zu steil oder zu flach auf die Mikrospiegel des DMD kann dies zu einem Hinterleuchten der Mikrospiegel führen, was wiederum zu Streulicht im projizierenden Lichtbild und somit zu einem schlechten Hell-Dunkel Kontrast führt, welcher bei Verwendung für einen Kraftfahrzeugscheinwerfer äußert wichtig ist.

Kleiner Winkelabweichungen - solange sich diese im vorgegebenen Winkelbereich des DMDs befinden - sind allerdings zulässig und bei der Verwendung von mehreren zweiten Lichtquellen auch geometrisch notwendig (durch Versatz der Lichtquellen zueinander).

Es sei angemerkt, dass mit dem Begriff "vor der Beleuchtungsvorrichtung projizierbar" ein Projizieren in Fahrtrichtung eines Kraftfahrzeuges, in dem die Beleuchtungsvorrichtung verbaut ist, gemeint ist.

Der Begriff "Fahrtrichtung" bezeichnet in diesem Kontext die Richtung, in der sich ein angetriebenes Kraftfahrzeug wie konstruktiv vorgesehen bewegt. Ein technisch mögliches Rückwärtsfahren wird in diesem Zusammenhang nicht als Fahrtrichtung definiert.

Unter "Hauptabstrahlrichtung" ist die Richtung zu verstehen, in der die erste oder die zweite Lichtquelle infolge seiner Richtwirkung am stärksten bzw. am meisten Licht abstrahlt.

Unter geometrischen Zentrum wird beispielsweise auch der geometrische Schwerpunkt verstanden. Dies entspricht mathematisch der Mittelung aller Punkte innerhalb einer Figur, in diesem Fall einer Fläche. Solche Flächen können beispielsweise auch als Quadriken, also Flächen zweiter Ordnung ausgebildet sein.

Als geometrisches Zentrum wird beispielsweise auch der Punkt bei einem Paraboloid (oder Hyperboloid) verstanden, in welchem die Rotationsachse, um welche eine Parabel (oder Hyperbel) rotiert wird, um einen Paraboloid zu erzeugen, die Paraboloidfläche schneidet.

Die erste Umlenkeinrichtung kann beispielsweise derart ausgeführt sein, dass diese bzw. die Umlenkfläche einen Durchbruch bzw. Öffnung aufweist, durch welche die zumindest eine zweite Lichtquelle Lichtstrahlen auf die zweite Umlenkeinrichtung emittieren kann.

Es kann günstig sein, wenn die erste Umlenkeinrichtung genau eine zweite Lichtquelle aufweist.

Es kann vorgesehen sein, dass die zumindest eine zweite Lichtquelle als Leuchtdiode oder als Laserlichtquelle mit einem Lichtkonversionsmittel ausgebildet ist.

Da Lasereinrichtungen in der Regel kohärentes, monochromatisches Licht bzw. Licht in einem engen Wellenlängenbereich abstrahlen, aber bei einem Kraftfahrzeugscheinwerfer im Allgemeinen für das abgestrahlte Licht weißes Mischlicht bevorzugt bzw. gesetzlich vorgeschrieben ist, sind in Abstrahlrichtung der Lasereinrichtung sogenannte Lichtkonversionselemente zur Umwandlung von im Wesentlichen monochromatischem Licht in weißes bzw. polychromatisches Licht angeordnet, wobei unter "weißes Licht" Licht einer solchen Spektralzusammensetzung verstanden wird, welches beim Menschen den Farbeindruck "weiß" hervorruft. Dieses Lichtkonversionselement ist zum Beispiel in Form eines oder mehrerer Photolumineszenzkonverter bzw. Photolumineszenzelemente ausgebildet, wobei einfallende Laserstrahlen der Lasereinrichtung auf das in der Regel Photolumineszenzfarbstoff aufweisende Lichtkonversionselement auftreffen und diesen Photolumineszenzfarbstoff zur Photolumineszenz anregen, und dabei Licht in einer dem Licht der einstrahlenden Lasereinrichtung verschiedenen Wellenlänge bzw. Wellenlängenbereiche abgibt. Die Lichtabgabe des Lichtkonversionselements weist dabei im Wesentlichen Charakteristiken eines Lambert'schen Strahlers auf.

Bei Lichtkonversionselementen wird zwischen reflektiven und transmissiven Konversionselementen unterschieden.

Die Begriffe "reflektiv" und "transmissiv" beziehen sich hierbei auf den Blauanteil des konvertierten weißen Lichts. Bei einem transmissiven Aufbau ist die Hauptausbreitungsrichtung des Blaulichtanteils nach dem Durchtritt durch das Konvertervolumen bzw. Konversionselements im Wesentlichen gleichgerichtet zur Ausbreitungsrichtung des Ausgangslaserstrahls. Bei einem reflektiven Aufbau wird der Laserstrahl an einer dem Konversionselement zurechenbaren Grenzfläche reflektiert bzw. umgelenkt, sodass der Blaulichtanteil eine andere Ausbreitungsrichtung aufweist als der Laserstrahl, welcher in der Regel als blauer Laserstrahl ausgeführt ist.

Es kann weiters vorgesehen sein, dass die zumindest eine zweite Lichtquelle eine Vorsatzoptik aufweist, welche Vorsatzoptik als Kollimator ausgebildet ist.

Unter Kollimator wird eine solche Einrichtung verstanden, welche eingerichtet ist, Lichtstrahlen parallel zueinander auszurichten.

Vorteilhafterweise kann vorgesehen sein, dass der zumindest einen ersten Lichtquelle eine Vorsatzoptik nachgeschalten ist.

Die Vorsatzoptik befindet sich also im Strahlengang der ersten Lichtquelle zwischen der ersten Lichtquelle und der ersten Umlenkeinrichtung.

Hierbei kann vorgesehen sein, dass die Vorsatzoptik als Kollimator ausgebildet ist.

Mit Vorteil kann vorgesehen sein, dass die zweite Umlenkeinrichtung als digitales Mikrospiegelarray mit einer Vielzahl von arrayartig nebeneinander angeordneten, einzeln oder gruppenweise ansteuerbaren Mikrospiegeln ausgebildet ist.

Jeder Mikrospiegel lässt sich in seinem Winkel einzeln verstellen und besitzt in der Regel zwei stabile Endzustände, zwischen denen er verkippt werden kann.

Vorteilhafterweise kann die zweite Umlenkeinrichtung als DMD ausgebildet sein.

Durch gezieltes Bewegen von einzelnen oder einer Gruppe von ausgewählten Umlenkelementen kann die Form der Abstrahllichtverteilung der Beleuchtungsvorrichtung aber auch die Lichtstärkeverteilung innerhalb der Abstrahllichtverteilung variiert werden. Die Abstrahllichtverteilung ist somit sowohl hinsichtlich ihrer Form (Ausdehnung und/oder Erstreckung) als auch hinsichtlich ihrer Helligkeitsverteilung dynamisch veränderbar. Die Ansteuerung der Umlenkelemente, und damit die Variation der Abstrahllichtverteilung, kann in Abhängigkeit von Betriebsparametern des Kraftfahrzeugs (z.B. FahrzeugGeschwindigkeit, Beladung, Lenkwinkel, Querbeschleunigung, etc.) erfolgen. Bei der Ansteuerung der Umlenkelemente können auch Umgebungsparameter des Fahrzeugs (z.B. Außentemperatur, Niederschlag, detektierte andere Verkehrsteilnehmer im Umfeld des Fahrzeugs, etc.) berücksichtigt werden.

Es kann vorgesehen sein, dass die zumindest eine erste Lichtquelle als zumindest eine Leuchtdiode ausgebildet ist.

Vorzugsweise ist vorgesehen, dass im Fall, dass zwei oder mehr Leuchtdioden vorgesehen sind, jede Leuchtdiode unabhängig von den anderen Leuchtdioden angesteuert werden kann.

Jede Leuchtdiode kann somit unabhängig von den anderen Leuchtdioden einer Lichtquelle ein- und ausgeschaltet werden, und vorzugsweise, wenn es sich um dimmbare Leuchtdioden handelt, auch unabhängig von den anderen Leuchtdioden der Lichtquelle gedimmt werden.

Es kann ferner vorgesehen sein, dass die Beleuchtungsvorrichtung zumindest zwei erste Lichtquellen, vorzugsweise genau zwei erste Lichtquellen, umfasst.

Es kann günstig sein, wenn die erste Abstrahlrichtung parallel zur dritten Abstrahlrichtung ist.

Es kann vorgesehen sein, dass die Umlenkfläche der ersten Umlenkeinrichtung als hyperbolischer oder als parabolischer Reflektor ausgebildet ist.

Grundsätzlich kann die Umlenkfläche auch andere Formen aufweisen, beispielsweise eines Ellipsoiden.

Es kann vorgesehen sein, dass die erste Umlenkeinrichtung Lichtstrahlen der zumindest einen ersten Lichtquelle auf einen Punkt bündelt, welcher sich in Richtung der zweiten Abstrahlrichtung hinter der zweiten Umlenkeinrichtung befindet.

Die Aufgabe wird ebenso gelöst durch einen Kraftfahrzeugscheinwerfer mit zumindest einer erfindungsgemäßen Beleuchtungsvorrichtung.

Nachfolgend wird die Erfindung anhand von beispielhaften Zeichnungen näher erläutert. Hierbei zeigt
Fig. 1 eine perspektivische Ansicht einer beispielhaften Beleuchtungsvorrichtung mit ersten Lichtquellen, einer ersten Umlenkeinrichtung mit einer zweiten Lichtquelle und eine zweite Umlenkeinrichtung;
Fig. 2 die beispielhafte Beleuchtungsvorrichtung aus Fig. 1 in einer anderen Perspektive;
Fig. 3 einen Schnitt durch die erste Umlenkeinrichtung;
Fig. 4 eine perspektivische Vorderansicht der ersten Umlenkeinrichtung; und
Fig. 5 eine perspektivische Rückansicht der ersten Umlenkeinrichtung.

**Fig. 1** zeigt eine beispielhafte Beleuchtungsvorrichtung **10** für einen Kraftfahrzeugscheinwerfer, welche Beleuchtungsvorrichtung **10** zwei erste Lichtquellen **50,** welche zur Ausstrahlung von Lichtstrahlen in eine erste Abstrahlrichtung **X1** vorgesehen und als Leuchtdioden ausgebildet sind, und eine erste Umlenkeinrichtung **100** mit einer Umlenkfläche **110** umfasst, welche Umlenkfläche **110** dazu eingerichtet ist, zumindest einen Teil der Lichtstrahlen der ersten Lichtquellen **50** in eine zweite Abstrahlrichtung **X2** umzulenken. Die erste Umlenkeinrichtung **100** umfasst ferner eine Halterung **130,** an welcher Halterung **130** die Umlenkfläche **110** angeordnet bzw. befestigt ist.

Den ersten Lichtquellen **50** sind jeweils eine Vorsatzoptik **51** nachgeschalten, welche Vorsatzoptiken **51** als Kollimatoren ausgebildet sind und die von den Lichtquellen **50** emittierten Lichtstrahlen parallel zueinander ausrichten, wobei die parallel gerichteten Lichtstrahlen auf die erste Umlenkeinrichtung **100** bzw. auf die Umlenkfläche **110** abgestrahlt werden.

Die Beleuchtungsvorrichtung **10** umfasst ferner eine zweite Umlenkeinrichtung **200,** welche als digitales Mikrospiegelarray (kurz DMD) mit einer Vielzahl von arrayartig nebeneinander angeordneten, einzeln oder gruppenweise ansteuerbaren Mikrospiegeln ausgebildet ist, wobei die Mikrospiegel unabhängig voneinander ansteuerbar und bewegbar sind, und wobei die Mikrospiegel zum Umlenken zumindest eines Teils der Lichtstrahlen der von der ersten Umlenkeinrichtung **100** umgelenkten Lichtstrahlen in eine dritte Abstrahlrichtung **X3** und zur Erzeugung einer Lichtverteilung vor die Beleuchtungsvorrichtung **10** vorgesehen ist.

Hierbei lässt sich jeder Mikrospiegel in seinem Winkel einzeln verstellen und besitzt in der Regel zwei stabile Endzustände, zwischen denen er verkippt werden kann.

Die erste Abstrahlrichtung **X1** kann, wie in dem gezeigten Beispiel in den **Figuren 1** und **2** ersichtlich, parallel zur dritten Abstrahlrichtung **X3** angeordnet sein.

**Fig. 3** zeigt eine detailliertere Schnittansicht der ersten Umlenkeinrichtung **100,** wobei zu sehen ist, dass die erste Umlenkeinrichtung **100** eine zweite Lichtquelle **60** umfasst, welche eine Hauptabstrahlrichtung **A** aufweist, in welche Lichtstrahlen der zweiten Lichtquelle **60** emittierbar sind, wobei die zweite Lichtquelle **60** im geometrischen Zentrum der Umlenkfläche **110** angeordnet ist. Die Halterung **130** weist hierfür eine Öffnung **140** auf, in welcher die zweite Lichtquelle **60** angeordnet ist, wobei die Umlenkfläche **110** eine Ausnehmung **120** für die zweite Lichtquelle **60** aufweist, sodass die von der zweiten Lichtquelle **60** emittierbaren Lichtstrahlen in Richtung der zweiten Abstrahlrichtung **X2** auf die zweite Umlenkeinrichtung **200** abgestrahlt werden können. Die Hauptabstrahlrichtung **A** der zweiten Lichtquelle **60** ist dabei parallel zur zweiten Abstrahlrichtung **X2** angeordnet bzw. strahlt die zweite Lichtquelle **60** im Wesentlichen in die gleiche Richtung ab, in welche die Lichtstrahlen der ersten Lichtquellen **50** von der ersten Umlenkeinrichtung **100** umgelenkt werden.

Unter geometrischen Zentrum wird beispielsweise auch der geometrische Schwerpunkt verstanden. Dies entspricht mathematisch der Mittelung aller Punkte innerhalb einer Figur, in diesem Fall einer Fläche. Solche Flächen können beispielsweise auch als Quadriken, also Flächen zweiter Ordnung ausgebildet sein.

Die Umlenkfläche **110** kann beispielsweise als parabolischer oder als hyperbolischer Reflektor bzw. Reflektorfläche ausgebildet sein.

Als geometrisches Zentrum kann hierbei auch der Punkt bei einem Paraboloid (oder Hyperboloid) verstanden werden, in welchem die Rotationsachse, um welche eine Parabel (oder Hyperbel) rotiert wird, um einen Paraboloid (oder Hyperboloid) zu erzeugen, die Paraboloidfläche (Hyperboloidfläche) schneidet.

Die Umlenkfläche **110** bzw. die erste Umlenkeinrichtung **100** kann auch derart ausgebildet sein, dass die Lichtstrahlen der ersten Lichtquellen im Wesentlichen auf einen Punkt gebündelt werden, welcher Punkt sich in Richtung der zweiten Abstrahlrichtung **X2** hinter der zweiten Umlenkeinrichtung **200** befindet.

Unter diesem Punkt kann auch ein Bereich mit räumliche Ausdehnung verstanden werden, wobei im Allgemeinen damit gemeint ist, dass die parallel gerichteten Lichtstrahlen einer der ersten Lichtquellen **50** die parallel gerichteten Lichtstrahlen der anderen ersten Lichtquelle **50** in einem Punkt bzw. Bereich schneiden.

Die zweite Lichtquelle **60** ist in dem in den Figuren gezeigten Beispiel als Laserlichtquelle mit einem Lichtkonversionselement ausgebildet, wobei der zweiten Lichtquelle **60** in Hauptabstrahlrichtung **A** eine Vorsatzoptik **61,** welche als Kollimator ausgebildet ist, nachgeschalten ist.

**Fig. 4** zeigt eine perspektivische Vorderansicht der ersten Umlenkeinrichtung **100,** wobei noch einmal die Umlenkfläche **110** und die auf der Umlenkfläche **110** vorgesehene Ausnehmung **120** zu erkennen ist.

**Fig. 5** zeigt eine perspektivische Rückansicht der ersten Umlenkeinrichtung **100,** wobei die Halterung **130** deutlicher zu sehen ist, wobei die Halterung **130** als Kühlkörper ausgebildet ist, welcher Kühlkörper eingerichtet ist, die an der zweiten Lichtquelle **60** entstehende Wärme abzuführen, vorzugsweise an die Umgebung.

### LISTE DER BEZUGSZEICHEN

| | |
|---|---|
| Beleuchtungsvorrichtung... | 10 |
| Erste Lichtquelle... | 50 |
| Vorsatzoptik erste Lichtquelle... | 51 |
| Zweite Lichtquelle... | 60 |
| Vorsatzoptik zweite Lichtquelle... | 61 |
| Erste Umlenkeinrichtung... | 100 |
| Umlenkfläche... | 110 |
| Ausnehmung Umlenkfläche... | 120 |
| Halterung... | 130 |
| Öffnung Halterung... | 140 |
| Zweite Umlenkeinrichtung... | 200 |
| Erste Abstrahlrichtung... | X1 |
| Zweite Abstrahlrichtung... | X2 |
| Dritte Abstrahlrichtung... | X3 |
| Hauptabstrahlrichtung... | A |

## Patentansprüche

1. Beleuchtungsvorrichtung (10) für einen Kraftfahrzeugscheinwerfer, welche Beleuchtungsvorrichtung Folgendes umfasst:
- zumindest eine erste Lichtquelle (50) zur Ausstrahlung von Lichtstrahlen in eine erste Abstrahlrichtung (X1),
- eine erste Umlenkeinrichtung (100) mit einer Umlenkfläche (110), welche dazu eingerichtet ist, zumindest einen Teil der Lichtstrahlen der zumindest einen ersten Lichtquelle (50) in eine zweite Abstrahlrichtung (X2) umzulenken, und
- eine zweite Umlenkeinrichtung (200) mit einer Vielzahl von unabhängig voneinander ansteuerbaren und bewegbaren Umlenkelementen zum Umlenken zumindest eines Teils der Lichtstrahlen der von der ersten Umlenkeinrichtung (100) umgelenkten Lichtstrahlen in eine dritte Abstrahlrichtung (X3) und zur Erzeugung einer Lichtverteilung vor die Beleuchtungsvorrichtung (10), wobei
die erste Umlenkeinrichtung (100) zumindest eine zweite Lichtquelle (60) umfasst, welche zumindest eine zweite Lichtquelle (60) eine Hauptabstrahlrichtung aufweist, in welche Lichtstrahlen der zweiten Lichtquelle emittierbar sind, wobei die zumindest eine zweite Lichtquelle (60) derart an der Umlenkfläche (110) der ersten Umlenkeinrichtung (100) angeordnet ist, dass die Hauptabstrahlrichtung parallel zur zweiten Abstrahlrichtung (X2) ist, wobei
die zumindest eine zweite Lichtquelle (60) im geometrischen Zentrum der Umlenkfläche (110) der ersten Umlenkeinrichtung (100) angeordnet ist, wobei die Umlenkfläche (110) vorzugsweise eine Ausnehmung (120) für die zumindest eine zweite Lichtquelle (60) aufweist, wobei
die erste Umlenkeinrichtung (100) eine Halterung (130) aufweist, an welcher die Umlenkfläche (110) angeordnet ist, **dadurch gekennzeichnet dass**, die Halterung (130) eine Öffnung (140) aufweist, in welcher die zumindest eine zweite Lichtquelle (60) angeordnet ist, wobei
die Halterung (130) als Kühlkörper ausgebildet ist und eingerichtet ist, die an der zumindest einen zweiten Lichtquelle (60) entstehenden Wärme abzuführen.

2. Beleuchtungsvorrichtung nach Anspruch 1, **dadurch gekennzeichnet, dass** die erste Umlenkeinrichtung (100) genau eine zweite Lichtquelle (60) aufweist.

3. Beleuchtungsvorrichtung nach Anspruch 1 oder 2, **dadurch gekennzeichnet, dass** die zumindest eine zweite Lichtquelle (60) als Leuchtdiode oder als Laserlichtquelle mit einem Lichtkonversionsmittel ausgebildet ist.

4. Beleuchtungsvorrichtung nach einem der Ansprüche 1 bis 3, **dadurch gekennzeichnet, dass** die zumindest eine zweite Lichtquelle (60) eine Vorsatzoptik (61) aufweist, welche Vorsatzoptik (61) als Kollimator ausgebildet ist.

5. Beleuchtungsvorrichtung nach einem der Ansprüche 1 bis 4, **dadurch gekennzeichnet, dass** der zumindest einen ersten Lichtquelle (50) eine Vorsatzoptik (51) nachgeschalten ist, welche Vorsatzoptik (51) vorzugsweise als Kollimator ausgebildet ist.

6. Beleuchtungsvorrichtung nach einem der Ansprüche 1 bis 5, **dadurch gekennzeichnet, dass** die zweite Umlenkeinrichtung (200) als digitales Mikrospiegelarray mit einer Vielzahl von arrayartig nebeneinander angeordneten, einzeln oder gruppenweise ansteuerbaren Mikrospiegeln ausgebildet ist.

7. Beleuchtungsvorrichtung nach einem der Ansprüche 1 bis 6, **dadurch gekennzeichnet, dass** die zumindest eine erste Lichtquelle (50) als zumindest eine Leuchtdiode ausgebildet ist.

8. Beleuchtungsvorrichtung nach einem der Ansprüche 1 bis 7, **dadurch gekennzeichnet, dass** die Beleuchtungsvorrichtung (10) zumindest zwei erste Lichtquellen (50), vorzugsweise genau zwei erste Lichtquellen (50), umfasst.

9. Beleuchtungsvorrichtung nach einem der Ansprüche 1 bis 8, **dadurch gekennzeichnet, dass** die erste Abstrahlrichtung (X1) parallel zur dritten Abstrahlrichtung (X3) ist.

10. Beleuchtungsvorrichtung nach einem der Ansprüche 1 bis 9, **dadurch gekennzeichnet, dass** die Umlenkfläche (110) der ersten Umlenkeinrichtung (100) als hyperbolischer oder als parabolischer Reflektor ausgebildet ist.

11. Beleuchtungsvorrichtung nach einem der Ansprüche 1 bis 10, **dadurch gekennzeichnet, dass** die erste Umlenkeinrichtung (100) Lichtstrahlen der zumindest einen ersten Lichtquelle (50) auf einen Punkt bündelt, welcher sich in Richtung der zweiten Abstrahlrichtung (X2) hinter der zweiten Umlenkeinrichtung (200) befindet.

12. Kraftfahrzeugscheinwerfer mit zumindest einer Beleuchtungsvorrichtung nach einem der Ansprüche 1 bis 11.

## Claims

1. Lighting device (10) for a motor vehicle headlamp, which lighting device comprises
- at least one first light source (50) for emitting light beams in a first emission direction (X1),
- a first deflecting device (100) with a deflecting surface (110), which is set up to deflect at least some of the light beams of the at least one first light source (50) in a second emission direction (X2), and
- a second deflecting device (200) with a plurality of independently controllable and movable deflecting elements for deflecting at least some of the light beams of the light beams deflected by the first deflecting device (100) into a third direction of radiation (X3) and for generating a light distribution in front of the lighting device (10), wherein
the first deflecting device (100) comprises at least one second light source (60), which at least one second light source (60) has a main emission direction in which light beams of the second light source can be emitted, the at least one second light source (60) being arranged on the deflecting surface (110) of the first deflecting device (100) in such a way that the main emission direction is parallel to the second emission direction (X2), wherein
the at least one second light source (60) is arranged in the geometric center of the deflection surface (110) of the first deflection device (100), the deflection surface (110) preferably having a recess (120) for the at least one second light source (60), wherein
the first deflecting device (100) has a holder (130) on which the deflecting surface (110) is arranged, **characterized in that** the holder (130) has an opening (140) in which the at least one second light source (60) is arranged, wherein
the holder (130) is designed as a heat sink and is set up to dissipate the heat generated at the at least one second light source (60).

2. Lighting device according to claim 1, **characterized in that** the first deflection device (100) has exactly one second light source (60).

3. Lighting device according to claim 1 or 2, **characterized in that** the at least one second light source (60) is designed as a light-emitting diode or as a laser light source with a light conversion means.

4. Lighting device according to one of claims 1 to 3, **characterized in that** the at least one second light source (60) has an optical attachment (61), which optical attachment (61) is designed as a collimator.

5. Lighting device according to one of claims 1 to 4, **characterized in that** an optical attachment (51) is connected downstream of the at least one first light source (50), which optical attachment (51) is preferably designed as a collimator.

6. Lighting device according to one of claims 1 to 5, **characterized in that** the second deflection device (200) is designed as a digital micromirror array with a plurality of micromirrors which are arranged next to one another in an array-like manner and can be controlled individually or in groups.

7. Lighting device according to one of claims 1 to 6, **characterized in that** the at least one first light source (50) is designed as at least one light-emitting diode.

8. Lighting device according to one of claims 1 to 7, **characterized in that** the lighting device (10) comprises at least two first light sources (50), preferably exactly two first light sources (50).

9. Lighting device according to one of claims 1 to 8, **characterized in that** the first direction of radiation (X1) is parallel to the third direction of radiation (X3).

10. Lighting device according to one of claims 1 to 9, **characterized in that** the deflection surface (110) of the first deflection device (100) is designed as a hyperbolic or parabolic reflector.

11. Lighting device according to one of claims 1 to 10, **characterized in that** the first deflecting device (100) focuses light beams of the at least one first light source (50) onto a point which is located behind the second deflecting device (200) in the direction of the second radiation direction (X2).

12. Motor vehicle headlamp with at least one lighting device according to one of claims 1 to 11.

## Revendications

1. Dispositif d'éclairage (10) pour un projecteur de véhicule automobile, lequel dispositif d'éclairage comprend :
- au moins une première source lumineuse (50) pour émettre des rayons lumineux dans une première direction d'émission (X1),
- un premier dispositif de déviation (100) avec une surface de déviation (110), qui est conçu pour dévier au moins une partie des rayons lumineux de la au moins une première source lumineuse (50) dans une deuxième direction de rayonnement (X2), et
- un deuxième dispositif de déviation (200) avec une pluralité d'éléments de déviation pouvant être commandés et déplacés indépendamment les uns des autres pour dévier au moins une partie des rayons lumineux des rayons lumineux déviés par le premier dispositif de déviation (100) dans une troisième direction de rayonnement (X3) et pour générer une répartition de la lumière devant le dispositif d'éclairage (10), où
le premier dispositif de déviation (100) comprend au moins une deuxième source lumineuse (60), laquelle au moins une deuxième source lumineuse (60) présente une direction de rayonnement principale dans laquelle des rayons lumineux de la deuxième source lumineuse peuvent être émis, la au moins une deuxième source lumineuse (60) étant disposée sur la surface de déviation (110) du premier dispositif de déviation (100) de telle sorte que la direction de rayonnement principale est parallèle à la deuxième direction de rayonnement (X2), où
la au moins une deuxième source de lumière (60) est disposée au centre géométrique de la surface de déviation (110) du premier dispositif de déviation (100), la surface de déviation (110) présentant de préférence un évidement (120) pour la au moins une deuxième source de lumière (60), où
le premier dispositif de déviation (100) présente un support (130) sur lequel est disposée la surface de déviation (110), **caractérisé en ce que** le support (130) présente une ouverture (140) dans laquelle est disposée la au moins une deuxième source lumineuse (60), où
le support (130) est conçu comme un dissipateur de chaleur et est agencé pour évacuer la chaleur produite au niveau de la au moins une deuxième source lumineuse (60).

2. Dispositif d'éclairage selon la revendication 1, **caractérisé en ce que** le premier dispositif de déviation (100) présente exactement une deuxième source lumineuse (60).

3. Dispositif d'éclairage selon la revendication 1 ou 2, **caractérisé en ce que** la au moins une deuxième source lumineuse (60) est conçue comme une diode électroluminescente ou comme une source lumineuse laser avec un moyen de conversion de lumière.

4. Dispositif d'éclairage selon l'une des revendications 1 à 3, **caractérisé en ce que** la au moins une deuxième source lumineuse (60) présente une optique rapportée (61), laquelle optique rapportée (61) est conçue comme un collimateur.

5. Dispositif d'éclairage selon l'une des revendications 1 à 4, **caractérisé en ce qu'**une optique additionnelle (51) est montée en aval d'au moins une première source lumineuse (50), laquelle optique additionnelle (51) est de préférence conçue comme un collimateur.

6. Dispositif d'éclairage selon l'une des revendications 1 à 5, **caractérisé en ce que** le deuxième dispositif de déviation (200) est conçu comme un réseau numérique de micro-miroirs avec une pluralité de micro-miroirs disposés côte à côte à la manière d'un réseau et pouvant être commandés individuellement ou par groupes.

7. Dispositif d'éclairage selon l'une des revendications 1 à 6, **caractérisé en ce que** l'au moins une première source lumineuse (50) est conçue comme au moins une diode électroluminescente.

8. Dispositif d'éclairage selon l'une des revendications 1 à 7, **caractérisé en ce que** le dispositif d'éclairage (10) comprend au moins deux premières sources lumineuses (50), de préférence exactement deux premières sources lumineuses (50).

9. Dispositif d'éclairage selon l'une des revendications 1 à 8, **caractérisé en ce que** la première direction d'émission (X1) est parallèle à la troisième direction d'émission (X3).

10. Dispositif d'éclairage selon l'une des revendications 1 à 9, **caractérisé en ce que** la surface de déviation (110) du premier dispositif de déviation (100) est réalisée sous la forme d'un réflecteur hyperbolique ou d'un réflecteur parabolique.

11. Dispositif d'éclairage selon l'une des revendications 1 à 10, **caractérisé en ce que** le premier dispositif de déviation (100) concentre des rayons lumineux de ladite au moins une première source lumineuse (50) en un point situé en aval du deuxième dispositif de déviation (200) dans la direction de la deuxième direction d'émission (X2).

12. Projecteur de véhicule automobile comportant au moins un dispositif d'éclairage selon l'une quelconque des revendications 1 à 11.
